# FASCICULE DE BREVET EUROPEEN

(11) **EP 0 385 837 B1**
(45) Date de publication et mention de la délivrance du brevet: **29.12.1993**
(21) Numéro de dépôt: 90400517.0
(22) Date de dépôt: 26.02.1990
(51) Int. Cl.: A45D 40/22

(54) **Boîte de maquillage perfectionnée**
Schminkdose
Make-up container

(30) Priorité: 03.03.1989 FR 8902818
(43) Date de publication de la demande: 05.09.1990
(73) Titulaire: LIR FRANCE, F-94550 Chevilly-Larue (FR)
(72) Inventeur: Audebourg, Jean, F-94600 Choisy-le-Roi (FR); Lecerf, Gérard, F-94100 Saint-Maur (FR); Petit, Robert, F-91550 Paray-Vieille-Poste (FR)
(74) Mandataire: Casalonga, Axel

(56) Documents cités:
- FR-A- 1 503 866
- FR-A- 2 600 240
- US-A- 1 653 293
- US-A- 1 760 015
- US-A- 2 089 834

## Description

La présente invention se rapporte à une boîte de maquillage comprenant un boîtier formé de deux parties de boîtier articulées l'une sur l'autre, un miroir étant disposé dans une première desdites parties et une plate-forme portant un ou plusieurs produits de maquillage sur l'une de ses faces étant disposée dans la seconde desdites parties du boîtier.

Sur les boîtes de maquillage connues de ce type, la plate-forme qui est le support portant les produits de maquillage est généralement fixée à demeure dans la seconde partie de boîtier de manière que les produits de maquillage soient tournés, lorsque la boîte est fermée, vers la première partie de boîtier portant le miroir sur sa face intérieure. Le principal inconvénient de ces boîtes de maquillage dont les deux parties de boîter sont généralement opaques réside dans le fait qu'elles ne permettent pas a la clientèle, lorsqu'elles sont exposées à la vente sans être ouvertes, d'apercevoir le contenu de la boîte et en particulier les teintes des produits de maquillage.

Il existe par ailleurs des boîtes de maquillage dont la partie de boîtier constituant le couvercle est réalisée en matière transparente, ce qui permet d'apercevoir, à travers le couvercle, le contenu de l'autre partie de boîtier constituant le fond du boîtier. Toutefois, dans ce cas, la partie de boîtier constituant le couvercle est nécessairement dépourvue de miroir. Or, la présence d'un miroir dans une boîte de maquillage est très désirable, voire indispensable.

Enfin, il a déjà également été proposé, par exemple par le brevet FR-A-1 503 866, de fixer dans le couvercle transparent d'une boîte de maquillage un miroir qui divise le couvercle en une zone transparente et en une zone opaque de sorte que lorsque le couvercle est fermé, la zone transparente laisse apparaître une partie du contenu du fond et la zone opaque masque la partie restante du contenu du fond.

La présente invention a pour objet une boîte de maquillage qui soit de fabrication simple et bon marché et qui, tout en remédiant aux inconvénients des boîtes de maquillage connues, soit à la fois équipée d'un miroir et permette, lorsqu'elle est exposée à la vente, d'apercevoir le contenu de la boîte sans ouverture de cette dernière.

Dans la boîte de maquillage conforme à l'invention, telle que revendiquée, comprenant un boîtier formé de deux parties de boîtier articulées l'une sur l'autre, un miroir étant disposé dans une première desdites parties de boîtier et une plate-forme portant un ou plusieurs produits de maquillage sur l'une de ses faces étant disposée dans la seconde desdites parties, ladite seconde partie de boîtier est au moins partiellement transparente et ladite plate-forme est disposée de façon amovible et retournable de 180° dans ladite seconde partie de boîtier de manière à pouvoir occuper deux positions telles que les produits de maquillage portés par la plate-forme soient tournés vers ladite seconde partie de boîtier dans une première position et soient tournés vers ladite première partie de boîtier dans une seconde position.

Ainsi, dans la première position de la plate-forme qui correspond à la position de présentation ou d'exposition à la vente, les produits de maquillage contenus dans la boîte son visibles à travers la seconde partie de boîtier au moins partiellement transparente constituant alors le couvercle. La clientèle peut ainsi, sans avoir à ouvrir la boîte, se rendre compte parfaitement du contenu de la boîte et choisir ainsi librement le produit qui lui convient. Ensuite, avant la première utilisation de la boîte, il suffit de retirer la plate-forme de la seconde partie de boîtier au moins partiellement transparente et, après retournement de 180°, de la réintroduire dans cette même partie de boîtier. Cette seconde partie de boîtier qui constitait le couvercle en position de présentation à la vente devient ainsi le fond en position d'utilisation et la première partie de boîtier portant le miroir qui était le fond en position de présentation à la vente devient alors couvercle. La boîte peut ensuite être utilisée exactement de la même manière que les boîtes usuelles à miroir, c'est-à-dire qu'en ouvrant la boîte, les produits de maquillage sont présentés sur le fond du boîtier et le miroir se trouve sur le couvercle du boîtier.

Bien que, dans le cadre de l'invention, la plate-forme portant les produits de maquillage puisse être disposée de n'importe quelle manière amovible et retournable dans la seconde partie de boîtier, il est avantageux que la plate-forme et la seconde partie de boîter présentent des moyens complémentaires de guidage rectiligne permettant à la plate-forme de coulisser dans son plan sur la seconde partie de boîtier. Ces moyens complémentaires de guidage peuvent être constitués de préférence par des rainures prévues sur la plateforme et des languettes prévues sur la seconde partie de boîtier, ou inversement.

Suivant une autre caractéristique de l'invention, la plate-forme et le boitier comprennent des moyens d'immobilisation de la plate-forme par rapport à la seconde partie de boîtier.

Ces moyens d'immobilisation empêchent tout déplacement de la plate-forme par rapport à la seconde partie de boîtier, dans l'une et dans l'autre des deux positions possibles de la plateforme sur la seconde partie de boîtier.

Ces moyens d'immobilisation peuvent être constitués avantageusement par des moyens d'encliquetage.

Ces moyens d'encliquetage peuvent de préférence être conçus de manière à permettre un encliquetage libérable de la plateforme dans la première position ou position d'exposition à la vente et un encliquetage non libérable dans la seconde position ou position d'utilisation.

Suivant un mode de réalisation préféré de l'invention, les moyens de guidage s'étendent depuis le côté d'articulation des deux parties de boîtier l'une sur l'autre vers le côté opposé du boitier et les moyens d'encliquetage comprennent un moyen d'encliquetage libérable par ouverture du boîtier lorsque la plate-forme se trouve dans la première position.

Ledit moyen d'encliquetage peut comprendre un moyen en saillie ou en creux sur la seconde face de la plate-forme et un moyen complémentaire sur la première partie de boîtier.

De préférence, des moyens sont en outre prévus sur le boîter et/ou sur la plate-forme pour faciliter le retrait de la plate-forme du boîtier, dans la première position.

En se référant aux dessins schématiques annexés, on va décrire ci-après p us en détail un mode de réalisation illustratif et non limitatif d'une boîte de maquillage conforme à l'invention; sur les dessins :
la figure 1 est une vue en perspective d'une boîte de maquillage conforme à l'invention en position fermée;
la figure 2 est une vue en plan de la boîte selon la figure 1 ouverte, la plate-forme se trouvant en position d'utilisation;
la figure 3 est une coupe transversale de la boîte de la figure 1;
la figure 4 est une coupe longitudinale de la boîte de la figure 1;
les figures 5 et 6 sont des coupes analogues à celles des figures 3 et 4 montrant la plate-forme en position d'exposition à la vente.

La boîte de maquillage telle qu'illustrée par les figures 1 et 2 comprend un boîtier 1 plat, de forme générale parallélépipédique, composé d'une première partie 2 et d'une seconde partie 3 de forme générale rectangulaire, articulées l'une sur l'autre le long de l'un de leurs petits côtes. A cet effet, la première partie de boîtier 2 comporte, aux deux extrémités de l'un de ses petits côtés, deux oreilles 4 faisant saillie perpendiculairement au plan général de la partie de boîtier 2. Ces deux oreilles 4 sont articulées par deux axes 5 sur la seconde partie de boîtier 3, au voisinage d'un petit côté de cette dernière.

Au voisinage de leur petit côté opposé, les deux parties de boîtier 2 et 3 sont munies de moyens 6 et 7 formant fermoir pour le boîtier. Ces moyens formant fermoir ne sont pas représentés en détail et décrits, tous les moyens connus à cet effet pouvant être utilisés.

Selon la figure 2, la première partie de boîtier 2 comporte intérieurement un miroir 8 et la seconde partie de boîtier 3 comporte intérieurement une plate-forme 9 présentant deux dépressions 10, 11 pour recevoir deux produits de maquillage, par exemple de la poudre compacte de deux teintes différentes.

Le boîtier tel que décrit jusqu'à présent et représenté sur les figures 1 et 2 est de type connu en soi.

Suivant l'invention, la plate-forme 9, au lieu d'être fixée à demeure à la partie de boîtier 3, comme cela est usuel, est reliée à la partie de boîtier 3 de façon amovible et retournable de 180° de manière à pouvoir occuper deux positions telles que les produits de maquillage contenus dans les dépressions 10 et 11 de la plate-forme 9 soient exposés vers la partie de boîtier 2 portant le miroir 8 dans une position dite position d'utilisation, selon les figures 3 et 4, et vers la partie de boîtier 3 dans une position dite position d'exposition ou de présentation à la vente, selon les figures 5 et 6. De plus, la partie de boitier 3 est réalisée transparente au moins dans la zone recouvrant les dépressions 10 et 11 de la plate-forme 9 dans la position de présentation à la vente.

Par conséquent, lorsque la plate-forme 9 se trouve en position d'utilisation, la boîte de maquillage conforme à l'invention peut être utilisée de la même manière que les boîtes de maquillage usuelles à plate-forme non amovible, c'est-à-dire qu'après ouverture du boîtier, l'utilisatrice peut surveiller, dans le miroir 8 fixé à la partie du boitier 2 formant alors couvercle, les travaux de maquillage auxquels elle se livre à l'aide de produits prélevés sur la plate-forme 9 fixée à la partie de boîtier 3 formant alors fond de boîtier.

Par contre, en position d'exposition à la vente, la partie de boîtier 2 à laquelle est fixé le miroir 8 sert de fond de boîtier et c'est la partie de boîtier 3 au moins partiellement transparente qui sert de couvercle et permet de voir le contenu des dépressions de la plate-forme 9, c'est-à-dire les produits de maquillage, sans avoir à ouvrir le boîtier.

Comme le montrent les figures 3 et 5, la partie de boîtier 3 comporte intérieurement deux languettes de guidage 12 parallèles s'étendant le long des deux grands côtés opposés de la partie de boîtier 3 rectangulaire. La plate-forme 9 comporte extérieurement deux rainures de guidage 13 parallèles s'étendant le long de ses deux grands côtés opposés. Les languettes 12 et les rainures 13 ont des profils complémentaires de manière que les languettes 12 de la partie de boîtier 3 puissent servir de glissières de guidage pour les rainures 13 de la plate-forme 9.

Selon les figures 4 et 6, les deux parties de boîtier 2 et 3 sont échancrées sur leur petit côté où elles sont articulées l'une sur l'autre (oreilles 4, axes 5), c'est-à-dire à l'opposé du fermoir 6, 7, de manière que la plate-forme 9 puisse être introduite par ce petit côté dans le boîtier fermé, en étant guidée sur les languettes 12 de la partie de boîtier 3, jusqu'à venir en butée contre le côté fermoir de la partie de boîtier 3.

Il apparaît par ailleurs sur les figures 4 et 6 que la plate-forme 9 comporte à son extrémité arrière, c'est-à-dire l'extrémité se trouvant à l'opposé du fermoir 6, 7 lorsque la plate-forme 9 est engagée dans le boîtier 1, au moins une dent d'encliquetage 14 faisant saillie sur la face inférieure de la plate-forme 9, c'est-à-dire la face opposée à celle vers laquelle sont exposés les produits de maquillage contenus dans les dépressions 10, 11 de la plate-forme 9. La dent 14 présente un profil en dent de scie, avec un flanc avant incliné formant rampe dans le sens d'introduction de la plate-forme 9 dans le boîtier 1, et avec un flanc arrière perpendiculaire à la direction d'introduction.

Dans la position de présentation à la vente selon la figure 6, la dent 14 de la plate-forme 9 coopère avec un rebord arrière 15 de la partie de boîtier 2, ce rebord 15 étant orienté de manière que lorsque le boîtier 1 est fermé, il sert de butée à la dent 14 et empêche tout dégagement de la plate-forme 9 lors du boîtier 1. Lors de l'ouverture du boîtier 1, le pivotement de la partie de boîtier 2 par rapport à la partie de boîtier 3 autour de l'axe 5 (figure 1) entraîne, grâce à l'articulation de la partie de boîtier 2 sur la partie de boîtier 3 par un axe (5) déporté par rapport à la partie de boîtier 2 (oreilles d'articulation 4), un dégagement (vers le bas de la figure 6) du rebord 15, de sorte que ce dernier libère la dent 14. La plate-forme 9 n'est alors plus immobilisée dans le boîtier et peut être retirée de ce dernier (vers la gauche sur la figure 6).

Après retournement de 180° de la plate-forme 9 et enfoncement de la plate-forme 9 dans cette position dans le boîtier 1 (figure 4), la dent 14 vient s'encliqueter, lorsque la plate-forme 9 est enfoncée à fond dans le boîtier 1, dans un creux d'encliquetage 16 prévu dans la partie de boîtier 3, la plate-forme 9 étant alors immobilisée à demeure par rapport à la partie de boîtier 3.

Il convient de remarquer que le mode de réalisation décrit ci-dessus et illustré par les dessins annexés n'a été donné qu'à titre d'exemple indicatif et non limitatif et que de nombreuses modifications et variantes sont possibles dans le cadre de l'invention.

En particulier, les moyens de guidage de la plate-forme dans l'une des parties de boîtier peuvent se faire par des moyens autres que les languettes 12 et rainures 13. Il en est de même en ce qui concerne les moyens d'immobilisation de la plate-forme 9 dans la partie de boîtier 3, ces moyens pouvant par exemple être constitués par des moyens d'encliquetage au niveau des languettes 12 et des rainures 13, moyens qui coopèrent de façon libérable dans la position de présentation à la vente et de préférence de façon non libérable dans la position d'utilisation de la plate-forme par rapport à la partie de boîtier 3.

Les deux parties de boîtier 2, 3 ainsi que la plate-forme 9 peuvent être avantageusement réalisées par moulage en matière plastique, la partie de boîtier 3 pouvant être réalisée en une matière transparente soit uniquement dans la zone des dépressions 10, 11 de la plate-forme 9, soit dans son ensemble. Dans ce dernier cas, la zone de la partie de boîtier 3 située à l'extérieur des dépressions 10, 11 de la plate-forme 9 peut être rendue opaque par tout moyen approprié.

Pour faciliter l'extraction de la plate-forme de la partie de boîtier 3 en position d'exposition à la vente, il est possible, par exemple, de prévoir un onglet à l'arrière de la plate-forme 9, ou un poussoir à l'avant de la plate-forme 9 ou sur la partie de boîtier 3.

## Revendications

1. Boîte de maquillage comprenant un boîtier formé de deux parties de boîtier articulées l'une sur l'autre, un miroir étant disposé dans une première desdites parties de boitier et une plate-forme portant un ou plusieurs produits de maquillage sur une première de ses faces étant disposée dans la seconde desdites parties, caractérisée par le fait que ladite seconde partie de boîtier (3) est au moins partiellement transparente et que ladite plateforme (9) est disposée de façon amovible et retournable de 180° dans ladite seconde partie de boîtier (3) de manière à pouvoir occuper deux positions telles que les produits de maquillage portés par la plate-forme soient tournés vers ladite seconde partie de boîtier (3) dans une première position et soient tournés vers ladite première partie de boîtier (2) dans une seconde position.

2. Boîte de maquillage selon la revendication 1, caractérisée par le fait que la plate-forme (9) et la seconde partie de boîtier (3) présentent des moyens complémentaires de guidage rectilignes (12, 13).

3. Boîtier de maquillage selon la revendication 2, caractérisé par le fait que lesdits moyens de guidage comprennent des languettes (12) et des rainures (13).

4. Boîte de maquillage selon la revendication 2 ou 3, caractérisée par le fait que la plate-forme (9) et le boîtier (1) comprennent des moyens (14, 15, 16) d'immobilisation de la plate-forme (9) par rapport au boîtier.

5. Boîte de maquillage selon la revendication 4, caractérisée par le fait que les moyens d'immobilisation comprennent des moyens d'encliquetage.

6. Boîte de maquillage selon la revendication 5, caractérisée par le fait que les moyens d'encliquetage sont réalisés de manière à permettre une immobilisation libérable dans ladite première position et une immobilisation non libérable dans ladite seconde position.

7. Boîte de maquillage selon la revendication 6, caractérisée par le fait que lesdits moyens de guidage (12, 13) s'étendent depuis le côté d'articulation des deux parties de boîtier (2, 3) l'une sur l'autre vers le côté opposé du boîtier et que lesdits moyens d'encliquetage comprennent un moyen d'encliquetage libérable par ouverture du boîtier lorsque la plate-forme (9) se trouve dans la première position.

8. Boîte de maquillage selon la revendication 7, caractérisée par le fait que ledit moyen d'encliquetage comprend un moyen en saillie (14) ou en creux sur la seconde face de la plate-forme (9) et un moyen complémentaire (15) sur la première partie de boîtier (2).

9. Boîte de maquillage suivant l'une quelconque des revendications précédentes, caractérisée par le fait que qu'elle comprend des moyens sur le boîtier et/ou sur la plate-forme pour faciliter le retrait de la plate-forme du boîtier dans ladite première position.

## Patentansprüche

1. Schminkdose, umfassend ein aus zwei schwenkbar aneinander gelagerten Gehäuseteilen gebildetes Gehäuse, wobei ein Spiegel in einem ersten dieser Gehäuseteile angeordnet ist und eine Plattform, welche ein oder mehrere Schminkmittel auf einer ersten seiner Oberflächen trägt, in dem zweiten der genannten Gehäuseteile angeordnet ist, dadurch gekennzeichnet, daß der genannte zweite Gehäuseteil (3) mindestens teilweise durchsichtig ist und daß die Plattform (9) derart in abnehmbarer Weise und um 180° verdrehbar in dem zweiten Gehäuseteil (3) angeordnet ist, daß sie zwei derartige Positionen einzunehmen vermag, daß die von der Plattform getragenen Schminkmittel in einer ersten Position zum zweiten Gehäuseteil (3) hingewandt sind und in einer zweiten Position zum ersten Gehäuseteil (2) hingewandt sind.

2. Schminkdose nach Anspruch 1, dadurch gekennzeicxhnet, daß die Plattform (9) und der zweite Gehäuseteil (3) komplementäre geradlinige Führungsmittel (12, 13) aufweisen.

3. Schminkdose nach Anspruch 2, dadurch gekennzeichnet, daß die genannten Führungsmittel Feder (12) und Nuten (13) umfassen.

4. Schminkdose nach Anspruch 2 oder 3, dadurch gekennzeichnet, daß die Plattform (9) und das Gehäuse (1) Mittel (14, 15, 16) zur Fixierung der Plattform (9) gegenüber dem Gehäuse aufweisen.

5. Schminkdose nach Anspruch 4, dadurch gekennzeichnet, daß die Fixierungsmittel Rastmittel umfassen.

6. Schminkdose nach Anspruch 5, dadurch gekennzeichnet, daß die Rastmittel derart beschaffen sind, daß sie eine lösbare Fixierung in der genannten ersten Position und eine nicht lösbare Fixierung in der genannten zweiten Position ermöglichen.

7. Schminkdose nach Anspruch 6, dadurch gekennzeichnet, daß die Führungsmittel (12, 13) sich von der Seite der wechselseitigen Lagerung der beiden Gehäuseteile (2, 3) zu der entgegengesetzten Seite des Gehäuses erstrecken und daß die genannten Rastmittel ein Rastmittel umfassen, welches durch Öffnung des Gehäuses lösbar ist, wenn sich die Plattform (9) in der ersten Position befindet.

8. Schminkdose nach Anspruch 7, dadurch gekennzeichnet, daß das genannte Rastmittel ein vorspringendes (14) oder ein eingekerbtes Element auf der zweiten Oberfläche der Plattform (9) und ein dazu komplentäres Element (15) an dem ersten Gehäuseteil (2) umfaßt.

9. Schminkdose nach einem der vorangehenden Ansprüche, dadurch gekennzeichnet, daß sie Mittel an dem Gehäuse und/oder an der Plattform umfaßt, um das Herauziehen der Plattform aus dem Gehäuse in der genannten ersten Position zu erleichtern.

## Claims

1. Make-up box comprising a case constructed of two case parts articulated one on the other, a mirror being arranged in a first of the said case parts and a platform bearing one or more make-up products on a first of its faces being arranged in the second of the said parts, characterized in that the said second case part (3) is at least partially transparent and in that the said platform (9) is arranged so as to be movable and rotatable through 180° in the said second case part (3) so as to be able to occupy two positions such that the make-up products supported by the platform may be turned towards the said second case part (3) in a first position and turned towards the said first case part (2) in a second position.

2. Make-up box according to Claim 1, characterized in that the platform (9) and the second case part (3) exhibit additional means for rectilinear guidance (12, 13).

3. Make-up box according to Claim 2, characterized in that the said guidance means comprise tongues (12) and grooves (13).

4. Make-up box according to Claim 2 or 3, characterized in that the platform (9) and the case (1) comprise means (14, 15, 16) for immobilizing the platform (9) in relation to the case.

5. Make-up box according to Claim 4, characterized in that the means for immobilizing comprise locking means.

6. Make-up box according to Claim 5, characterized in that the locking means are constructed so as to allow releasable immobilization in the said first position and non-releasable immobilization in the said second position.

7. Make-up box according to Claim 6, characterized in that the said guidance means (12, 13) extend from the side of articulation of the two case parts (2, 3) one on the other towards the opposite side of the case and in that the said locking means comprise a locking means releasable by opening of the case when the platform (9) is in the first position.

8. Make-up box according to Claim 7, characterised in that the said locking means comprises a projecting means (14) or a recessed means on the second face of the platform (9) and an additional means (15) on the first case part (2).

9. Make-up box according to any of the preceding claims, characterized in that it comprises means on the case and/or on the platform to facilitate pulling out the platform from the case in the said first position.
